# EUROPÄISCHE PATENTSCHRIFT

(11) **EP 2 347 049 B1**
(45) Veröffentlichungstag und Bekanntmachung des Hinweises auf die Patenterteilung: **09.01.2013**
(21) Anmeldenummer: 09747857.2
(22) Anmeldetag: 06.11.2009
(51) Int. Cl.: D06F 75/18

(54) **DAMPFBÜGELEISEN**
STEAM IRON
FER À REPASSER À VAPEUR

(30) Priorität: 13.11.2008 ES 200803295
(43) Veröffentlichungstag der Anmeldung: 27.07.2011
(73) Patentinhaber: BSH Bosch und Siemens Hausgeräte GmbH, 81739 München (DE)
(72) Erfinder: ALBANDOZ RUIZ DE OCENDA, Carmelo, E-01006 Vitoria (ES); NOGUEIRA MORAZA, Jesus Maria, E-01007 Vitoria (ES)
(86) Internationale Anmeldenummer: PCT/EP2009/064778
(87) Internationale Veröffentlichungsnummer: WO 2010/054995

(56) Entgegenhaltungen:
- EP-A1- 0 665 321
- WO-A1-2008/049817
- DE-U1- 8 426 432
- JP-A- 60 007 900

## Beschreibung

### TECHNISCHES GEBIET DER ERFINDUNG

Die Erfindung betrifft einen Dampfbügeleisen, umfassend einen Wassertank, der durch einen Einlassport an eine Dampfkammer hydraulisch anschließbar ist, eine bewegbare Steuerstange zum Einstellen der Wassermenge, die vom Wassertank durch den Einlassport In die Dampfkammer fließt, und eine durch einen Nutzer betätigbare Stange-Regeleinrichtung.

### STAND DER TECHNIK

Im allgemeinen bestehen bekannte Dampfbügeleisen aus einem Bügeleisenboden mit einer Dampfkammer, die mit einem elektrischen Widerstand erhitzt wird, und einem Wasserbehälter, aus welchem Wasser der Dampfkammer zugeführt wird, um Dampf zu erzeugen. Es ist erwünscht, dass die Wassermenge, die in die Dampfkammer einfließt, in einer einstellbaren Weise im Verhältnis zur korrekten Bodentemperatur des Bügeleisens, die an das entsprechende zu bügelnde Gut angepasst ist, ausgewählt wird. Dazu wird Wasser durch einen Einlassport in die Dampfkammer geführt, dessen Öffnungsraum veränderbar Ist, wobei die Durchflussmenge des Abtropfwassers, das durch ihn zirkuliert, eingestellt werden kann und somit die erzeugte Dampfmenge geändert werden kann. Zum Einstellen des Öffnungsraumes oder -querschnittes wird üblicherweise eine bewegbare Steuerstange verwendet, welche ein zugespitztes konisches Ventil hat, das höhenverstellbar in die Öffnung des Einlassportes geführt wird. Wenn man die Steuerstange völlig in eine geschlossene Position fallen lässt, sperrt das Ventil den Wasserdurchfluss durch den Einlassport, und bei der offenen Position wird die Wasserzirkulation frei gelassen.

Aus dem deutschen Patentdokument DE 39 42 969 ist ein Dampfbügeleisen bekannt, bei dem die Steuerstange eine Regeleinrichtung hat, wobei sich die Stange mittels ihres Stiftes auf einer festen Bahn kurviger Nocke abstützt. Mittels Rotation einer mit der Steuerstange verbundenen Steuerbedienung durch den Nutzer wird die Steuerstange in der vertikalen Richtung gehoben oder gesunken, wobei die Öffnung des Einlassportes zur Dampfkammer verstellt wird. Dies hat den Nachteil, dass die Stange-Regeleinrichtung aus verschiedenen Teilen besteht, wobei sie aufwändig wird. Zusätzlich benötigt das Bügeleisen ein Anti-Tropf-System, während die Steuerstange bei einer offenen Position steht.

Gemäß dem Dokument GB 951 532 ist ein Dampfbügeleisen bekannt, bei dem ein temperaturgeregeltes Einstellelement zum Verschließen des Wasser-Einlassportes zur Dampfkammer, sobald die Temperatur des Bügeleisenbodens nicht ausreichend zur völligen Wasserverdampfung ist, eingebaut ist. In diesem Fall verfügt das Einstellelement über eine bimetallische Biegefeder, welche, wenn die Temperatur zur Wasserverdampfung hoch ist, auf ein Verschlusselement einwirkt, welches mit einer Federkraft beaufschlagt und in der Schließrichtung neben einer Ventilhülse derart angeordnet ist, dass das Verschlusselement die Öffnung der Ventilhülse freilässt. Zwar verhindert dieses Einstellelement den Wassereintritt in die Verdampfungskammer, aber schützt dennoch nicht vor dem Eintrittswasser, so dass sich die birnetallische Biegefeder abkühlen kann, bevor eine ausreichende Wassermenge In die Verdampfungskammer eingedrungen ist.

Gemäß dem Dokument EP 866 162 ist die Regelung der in die Verdampfungskammer abtropfenden Wasser-Durchflussmenge nur durch die Einstellung der Steuerstange und deren Tropfventil möglich. Dieser Bügeleisen besitzt ein bimetallisches Element, welches den Wasserdurchfluss durch ein Anti-Tropf-Ventil zu einer Zwischenkammer öffnet, die mit dem Einlassport zur Dampfkammer in hydraulischer Verbindung steht, und dieser wird vom Tropfventil der Steuerstange geregelt. Wenn der Bügeleisenboden zur Wasserverdampfung nicht warm genug ist, schließt das bimetallische Element den Wasserdurchfluss durch das Anti-Tropf-Ventil zur Zwischenkammer, wobei die Wasserzufuhr in die Dampfkammer gestoppt wird, unabhängig davon, ob die Steuerstange geschlossen oder geöffnet ist. Dieses System erfordert eine hohe Anzahl von Teilen, denn es ist aufwändig.

**Im Übrigen sei noch auf die** WO 2008/049817 A1**, die** EP 0 665 321 A1**, die** DE 84 26 432 U1 **und die** JP 60 007900 A **hingewiesen.**

### BESCHREIBUNG DER ERFINDUNG

Der Erfindung liegt insbesondere die Aufgabe zugrunde, ein Dampfbügeleisen mit einer für den Nutzer präziseren und bequemeren Regelung bereitzustellen.

Diese Aufgabe wird mit einem Dampfbügeleisen gelöst, welcher einen Wassertank, der durch einen Einlassport an eine Dampfkammer hydraulisch anschließbar ist, eine bewegbare Steuerstange zum Einstellen der Wassermenge, die vom Wassertank durch den Einlassport in die Dampfkammer fließt, und eine durch einen Nutzer betätigbare Stange-Regeleinrichtung umfasst, welche Stange-Regeleinrichtung ein elastisches Element, welches die bewegbare Steuerstange in eine geschlossene Position schiebt, wobei der Wasserdurchfluss durch den Einlassport gesperrt wird, und einen vom Nutzer betätigbaren Aktuator hat, um die Steuerstange in eine offene Position zu bewegen, welche den Wasserdurchfluss vom Wassertank durch den Einlassport in die Dampfkammer öffnet, und sie in der offenen Position zu halten, während der Aktuator vom Nutzer betätigt wird.

Ein Dampfbügeleisen solcher Merkmale stellt dem Nutzer eine präzisere Kontrolle des Wasserflusses vom Wassertank zur Dampfkammer bereit, da durch einen Aktuator wie beim erfindungsgemäßen Bügeleisen der Nutzer unmittelbar auf die Öffnung des Einlassportes als Wasserdurchfluss vom Wassertank zur Dampfkammer einwirken kann, und nur wenn der Nutzer aufhört auf den Aktuator einzuwirken, wird sich der Wasserdurchfluss vom Wassertank zur Dampfkammer aufgrund des Druckes, den das elastische Element auf die bewegbare Steuerstange und diese auf den Einlassport ausübt, dicht schließen.

Darüber hinaus gibt dies dem Nutzer einen höheren Komfort, da er nach der Beendigung des Bügelns die Stange zu einer Schließposition nicht bewegen muss, weil das elastische Element der Regeleinrichtung es automatisch tut. Dies gewinnt eine besondere Bedeutung in dem Zeitpunkt, in dem der Dampfbügeleisen nach seinem Gebrauch bei einer Position aufbewahrt werden soll, bei welcher, wenn Wasser im Tank verbleibt und der Dampfbügeleisen über keine Regeleinrichtung wie erfindungsgemäß verfügt, Wasser in die Dampfkammer weiter gelangen und aus dieser durch die Bügelsohle austreten könnte, in dem Fall, dass der Nutzer auf den Verschluss des Wasserdurchflusses nicht eingewirkt hätte. Auch beim Bügeln ist die automatische Schließung ein Vorteil, um das Wassertropfen zu vermeiden, wenn die Bügeleisensohle so kalt ist, dass das ganze Wasser, das in diesen eingeführt wird, nicht verdampft werden kann, da der Nutzer lediglich aufhören werden soll, den Aktuator zu betätigen, so dass der Wasserdurchfluss gesperrt wird.

Das elastische Element kann eine spiralförmige Feder oder Blattfeder, eine metallische oder aus einem Kunststoff gefertigte Feder sein, welche ihre Ausgangsposition wieder einnimmt, wobei die bewegbare Steuerstange zur geschlossenen Position zurückkehrt.

Das dem Einlassport nächste Ende der Stange hat einen Stopfen, so dass er bei der geschlossenen Position der beweglichen Steuerstange in den Einlassport hineingesteckt bleibt, wobei er den Wasserdurchfluss dicht sperrt. Der Stangenstopfen kann einen konischen oder zylindrischen gerillten Sitz oder jede andere Form haben, welche bei der geschlossenen Position den Wasserdurchfluss vom Wassertank in die Dampfkammer durch den Einlassport sperrt.

Besonders vorteilhaft ist ein Stopfen mit einem Boden, der mit der Stange verbunden ist, einer Wand, die sich vom Bodenumfang erstreckt und mit dem Rand des Einlassportes kontaktierbar ist und wobei die Wand eine Rille mit einer variabelen Breite hat, die sich vom dem Boden nächsten Teil der Rille vergrößert. Wenn die Stange bei der geschlossenen Position ist, ist die ganze Wand in Anlage mit dem Rand des Einlassportes, wobei der Wasserdurchfluss vom Wassertank in die Dampfkammer gesperrt wird, und wenn die Steuerstange bei einer offenen Position ist, ist nur Teil der Wand in Anlage mit dem Rand des Einlassportes, da die Rille den Wasserdurchfluss vom Einlassport in die Dampfkammer offen lässt. Bei der offensten Position ist es erwünscht, dass der ganze Stopfen außerhalb des Einlassportes ist, weshalb die Wand den Rand nicht oder nur geringfügig berührt, um den Stopfen bei dessen Rückkehr zur Schließung in das Innere des Einlassportes zu führen. Um den Stopfen zu seiner offensten Position zu bringen, kann ein zusätzlicher Begrenzer angeordnet werden, welcher betätigt werden muss, um die Verschiebung der Stange bis zu dieser Position, die zur Reinigung der Dampfkammer die geeignste Position ist, zu erlauben. Erwünscht ist, dass die Form des Stopfenbodens kreisförmig is, da die Berührung zwischen der Wand und dem Rand des Einlassportes besser wäre, obwohl dies nicht erforderlich ist, da weitere polygonale oder ovale Formen möglich sind, immer wenn der Rand des Einlassportes diese gleiche Form hat.

Die offene Position der Stange ist jede Position der Stange, die unabhängig vom Fluss den Wasserdurchfluss vom Wassertank in die Dampfkammer durch den Einlassport erlaubt. Diese wird von einer Teilöffnung des Einlassportes für eine minimale Dampferzeugung bis zu einer Vollöffnung des Einlassportes, um beispielsweise die Reinigung der Dampfkammer auszuführen, variieren. Dies wird mit der Bewegung der Steuerstange bezüglich des Einlassportes bei ihrer Betätigung durch den Aktuator erzielt.

Es ist vorgehesen, dass der Bügeleisen außerdem einen mit einem Bügeleisenkörper verbundenen Griff umfasst, und dass der Aktuator am Griff angeordnet ist. Auf diese Weise kann der Aktuator mit der Hand, mit der der Nutzer den Griff des Dampfbügeleisens greift, betätigt werden.

Bei einer bevorzugten Ausführung schließt sich der Griff an einer Frontzone des Bügeleisens an den Bügeleisenkörper an, und der Aktuator ist am Teil des Griffes, der dem Bügeleisenkörper gegenübersteht, angeordnet. Dadurch kann der Aktuator mit den Fingern der Nutzerhand betätigt werden, und wenn der Aktuator als ein Abzugsknopf ausgebildet ist, kann dieser mit einem einzigen Finger betätigt und kontrolliert werden. Darüber hinaus ist es vorgehesen, dass der vom elastischen Element ausgeführte Schub ausreichend ist, um den Einlassport zu schließen, aber der Nutzer kann mit einem einzigen Finger den auf die Stange vom elastischen Element ausgeübten Schub überwinden und die Steuerstange bewegen, um den Einlassport zu öfnnen.

Am einfachsten ist es, dass die Betätigung des Aktuators mechanisch erfolgt, d.h. dass der Aktuator durch den Druck der Nutzerhand auf denselben verschoben wird. Der Aktuator ist in unmittelbarem Kontakt oder in Kontakt mittels Brückenzwischenteile mit der bewegbaren Steuerstange vorgesehen, weshalb der Nutzer die Bewegung der Steuerstange ankettet, wenn er auf den Aktuator drückt, wobei er die Steuerstange verschiebt und den Wasserdurchfluss durch den Einlassport öffnet. Wenn der Aktuator die Form von einem Abzug hat, ist es vorgesehen, dass dieser um eine Welle dreht und dass sein gegenüberliegendes Ende unmittelbar die Steuerstange oder das Zwischenteil, das die Bewegung ankettet, kontaktiert.

Vorgesehen ist auch, dass die Stange-Regeleinrichtung außerdem eine Begrenzungseinrichtung hat, um die Bewegung der Steuerstange zu begrenzen. Es ist sehr vorteilhaft, da die Verschiebung der Stange vom Nutzer begrenzt werden kann und dieser immer auf den Aktuator bis zum Ende drücken kann, ohne sich Sorgen darum zu machen, dass die Öffnung des Einlassportes zu groß sein wird und mehr Wasser als gewünscht eingeführt wird. Bei einer einfacheren Ausbildung des Bügeleisens begrenzt die Begrenzungseinrichtung die Längsverschiebung der Steuerstange zur offenen Position. Die Begrenzungseinrichtung hat ein Rädchen, welches mit mindestens einem von der Steuerstange kontaktierbarem Anschlag durch den Nutzer drehbar ist. Diese ist eine einfache Weise zur Kontrolle der Verschiebung der Steuerstange, da das Kontaktprofil des Rädchens ein Profil in Form einer Nocke haben kann, welches, je weiter weg vom Dreachse des Rädchens ist, desto weniger erlaubt, dass sich die Stange verschiebt, da es davor als Anschlag wirkt, und je kleiner der Abstand zwischen der Achse und der Fläche des Rädchens ist, desto größer es die Verschiebung der Stange erlaubt. Weitere Ausführungen, statt eines Rädchens, sind derart möglich, dass die Bewegung der vom Aktuator verschobenen Steuerstange blockiert wird.

Möglich ist auch, dass der Bügeleisen mit der Stange-Regeleinrichtung mit einer beim Betätigen des Aktuators aktivierbaren Warneinrichtung versehen wird. Auf diese Weise ist der Nutzer davor gewarnt, dass er gerade die Steuerstange betätigt und das Wasser gerade in die Dampfkammer eintritt. Bei einer Ausführungsform der Warneinrichtung emittiert diese ein Lichtsignal. Dieses könnte auch ein Tonsignal oder eine Kombination von beiden sein. Beispielsweise wird eine Glühbirne, die an einer durch den Nutzer gut sichtbaren Stelle angeordnet ist, kontinuerlich beleuchtet, während er den Aktuator betätigt und die Dampfkammer zur Verdampfung des ganzen Wassers, das gerade eingeführt wird, warm genug ist. Im Falle, dass die Dampfkammer nicht warm genug ist, um das ganze Wasser zu verdampfen, emittiert die Warneinrichtung ein Tonsignal, beispielsweise eine Bip-Folge, während der Nutzer den Aktuator betätigt hält oder das Licht der Glühbirne blinkt. Auf diese Weise ist der Nutzer davor gewarnt, dass, wenn er weiter betätigt, das Wasser eventuell durch die Bügeleisensohle austritt, ohne sich zu verdampfen, und die Wäsche nass macht.

Als Einzelheit ist es vorgehesen, dass die Stange-Regeleinrichtung eine Sperrvorrichtung zur Positionsfixierung der Steuerstange bei einer offenen Position hat, ohne die Notwendigkeit, dass der Aktuator gedrückt gahalten wird. Auf diese Weise kann dem Nutzer Komfort gegeben werden, so dass er nicht kontinuerlich auf den Aktuator drücken soll. Diese Sperrvorrichtung kann sehr einfach sein, wie ein gleitbarer Keil, welcher die Bewegung des Aktuators blockiert.

### KURZE BESCHREIBUNG DER ZEICHNUNGEN

Weitere Vorteile ergeben sich aus der folgenden Figurenbeschreibung. In den Figuren ist ein Ausführungsbeispiel der Erfindung dargestellt. Die Figuren, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine schematisierte Schnittansicht der Frontseite eines Dampfbügeleisens gemäß der Erfindung mit der bewegbaren Steuerstange bei geschlossener Position;
- Fig. 2: eine schematisierte Schnittansicht der Frontseite eines Dampfbügeleisens gemäß der Erfindung mit der bewegbaren Steuerstange bei offener Position;
- Fig. 3: eine schematisierte Schnittansicht der Frontseite eines Dampfbügeleisens gemäß der Erfindung mit einer Begrenzungseinrichtung, wobei die bewegbare Steuerstange bei einer geschlossenen Position steht;
- Fig. 4: eine schematisierte Schnittansicht der Frontseite eines Dampfbügeleisens gemäß der Erfindung mit einer Begrenzungseinrichtung, die die Bewegung der bewegbaren Steuerstange auf eine offene Zwischenposition begrenzt, und
- Fig. 5: eine schematisierte Schnittansicht der Frontseite eines Dampfbügeleisens gemäß der Erfindung mit einer Begrenzungseinrichtung, die die Bewegung der bewegbaren Steuerstange in die maximale Öffnungsposition erlaubt.

### BESCHREIBUNG DER BEVORZUGTEN AUSFÜHRUNGSBEISPIELE

In Figur 1 ist in einer schematisierten Schnittansicht der Frontteil eines Dampfbügeleisens gemäß der Erfindung mit einem Bügeleisenkörper 20 gezeigt, wo sich der Wassertank 30 integriert befindet. Im unteren Teil des Bügeleisenkörpers 20 befindet sich die Dampfkammer 40, welche an den Wassertank 30 durch den Einlassport 50 hydraulisch angeschlossen ist. Die Dampfkammer 40 ist mittels eines Heizelementes 42, welches innerhalb derselben hineingesteckt verläuft, heizbar. Die Dampfkammer hat eine externe Sohle 44, die mit der zu bügelnden Wäsche in Kontakt tritt. Dieser ist ein Dampfbügeleisen, der durch Schwerkraft funktioniert, d.h. das Wasser des Wassertanks 30 fällt durch sein eigenes Gewicht durch den Einlassport 50 in die Dampfkammer 40 und wird in der Dampfkammer verdampft, wenn die Temperatur der Dampfkammer hoch genug ist, um es zu verdampfen.

Die Wasserdurchflussmenge, die in die Dampfkammer eingeführt wird, wird von einem Tropfsystem reguliert, welches eine bewegliche Steuerstange 60 hat. Die Steuerstange kann aus Metal oder Kunststoff gefertigt sein und hat an ihrem Ende einen Stopfen 62, um den Einlassport 50 zu verschließen. Die Steuerstange 60 kann nur zwischen einer geschlossenen Position A und einer offenen Position B in der Längsrichtung der Stange bewegt werden, da sie durch die eigene Struktur des Bügeleisenkörpers 20 geführt wird. In Figur 1 befindet sich die Stange bei der geschlossenen Position A, bei der der Stopfen 62 der Stange völlig am Einlassport 50 sitzt, wobei der Wasserdurchfluss aus dem Wassertank 30 in die Dampfkammer 40 verhindert wird.

Der Bügeleisen hat eine Stange-Regeleinrichtung 70, die ein elastisches Element 72 umfasst. Das elastische Element, welches in diesem Fall eine schraubenförmige Feder ist, ist zwischen einem Sitz 22 des Bügeleisenkörpers und einem der Stange zugeordneten Ring 64 komprimiert angeordnet, wobei es immer eine Kraft in die Richtung der geschlossenen Position A auf die Stange ausübt. Am dem Stopfen 62 gegenüberliegenden Ende befindet sich der Kopf 66 der Stange am dem Sitz 22 nächsten Bereich. Die Stange-Regeleinrichtung 70 umfasst auch einen Aktuator 74, der am unteren Teil des Griffes 10 integriert angeordnet ist, wobei er dem Bügeleisenkörper 20 gegenüberliegt. Der Aktuator ist als ein Abzugsknopf ausgebildet, der einfach vom Nutzer mit seinem Zeigefinger betätigbar ist, welcher Nutzer den Bügeleisen am Griff festhält, ohne zu brauchen, diesen loszulassen, obwohl er den Aktuator nicht weiter betätigt. An einem Ende dreht der Aktuator um eine Betätigungswelle 76 und an seinem gegenüberliegenden Ende hat er einen Hebearm 78. Das Ende des Hebearmes 78 befindet sich zwischen dem Sitz 22 und dem Kopf 66 der Stange eingefasst. Die Kraft des elastischen Elementes schiebt den Kopf gegen den Hebearm 78, wobei die Taste 75 des Aktuators 74 völlig außerhalb des Griffes 10 gehalten wird. Dazu hat die Stange die genaue Länge, so dass der Kopf bei der geschlossenen Position A den Hebearm 78 gegen den Sitz 22 drückt.

Der Hebearm 78 ist als eine Schiene ausgebildet, welche von der Achse der Steuerstange 60 durchgesetzt wird und wo sich der Kopf 64 derart abstützt, dass der Kopf frei auf dem Hebearm 78 gleiten kann.

Um dem Nutzer mitzuteilen, dass der Einlassport geöffnet ist und dass er den Aktuator 74 gedrückt hält, hat der Bügeleisen eine Warneinrichtung, wie beispielsweise eine LED-Lampe 92. Die Lampe wird zu dem Zeitpunkt beleuchtet, in dem die Taste 75 in einem minimalen Maße gedrückt wird, da der Aktuator an einen Schalter 95 angeschlossen ist, welcher den elektrischen Kreis, wo die Lampe 92 angeschlossen ist, schließt. Im Falle der Figur 1 ist der Kreis geöffnet und die Lampe ausgeschaltet.

Figur 2 zeigt den gleichen Dampfbügeleisen aus Figur 1 bis auf den Aktuator, der um seine Betätigungswelle 76 gedreht ist und durch seinen Hebearm 78 die bewegbare Steuerstange 60 in eine offene Position B bewegt hat, weshalb der Einlassport 50 geöffnet ist und Wasser aus dem Wassertank 30 in die Dampfkammer 40 fließen kann. Die Warneinrichtung 90 ist durch den geschlossenen Schalter 94 aktiviert, was dazu führt, dass die Lampe 92 beleuchtet wird. Die Klemmen des Schalters sind flexibel, um die vollständige Betätigung des Aktuators zu erlauben und den Kontakt zwischen denselben während des Drückens aufrechtzuerhalten.

Figur 3 zeigt einen Bügeleisen gemäß einer bevorzugten Ausführung der Erfindung. Der Bügeleisen ist der gleiche wie bei den vorhergehenden Figuren beschreibt bis auf eine Begrenzungseinrichtung 80, über welche er verfügt, die die Längsbewegung der Stange 60 begrenzt.

Der Hebearm 78 ist als eine Nute oder Rille ausgebildet, in die vorspringende Achsen des Kopfes 64 der Stange derart einhaken, dass sie drehen und frei auf der Nute oder Rille gleiten können.

Die Begrenzungseinrichtung 80 ist als ein Rädchen 84 ausgebildet, welches auf dem Kopf 64 der Stange angeordnet und vom Nutzer um eine fest am Bügeleisengehäuse angeordnete Rädchen-Achse 86 drehbar ist. Das Rädchen hat ein Profil in Form einer Nocke mit midestens zwei Anschlägen 82, wo der Kopf 64 kontaktierbar ist, wenn die Stange vom Aktuator 74 bewegt wird, bis sie an diesen Anschlag anstösst. Dies erlaubt dem Nutzer, beim Begrenzen der Verschiebung der Stange bis zum gewünschten Anschlag die Öffnung des Einlassportes zu regeln. Das Rädchen 76, das vom Nutzer von außen bewegt werden kann, kann Anzeichen haben, die den Anschlaggrad bezüglich der Öffnung des Einlassportes oder der Hebung der Stange 60 andeuten. Beispielsweise deutet eine ansteigende Nummerierung eine größere Öffnung des Einlassportes 50 an.

Wie man in Figur 4 erkennt, steht der Kopf der Stange bei einer höheren Position mit der Steuerstange 60 in einer offenen Position B, die den Wassereintritt in die Dampfkammer 40 erlaubt. Dies stellt einen Vorteil im Vergleich zur Ausführung in Fig. 1 und 2 dar, da der Nutzer die Wassermenge einstellen, die er in die Dampfkammer einführen will, und den Aktuator bis zum ausgewählten Anschlag 82 drücken kann, ohne zu brauchen, manuell mit dem Zeigefinger zu regeln. Es ist besonders vorteilhaft, wenn der Nutzer sehr niedrige Dampfniveaus wünscht, da ein kleinerer Druck auf den Aktuator benötigt wird, wenn es keine Begrenzungseinrichtung 80 gibt.

In Figur 5 ist der gleiche Bügeleisen wie in Fig. 3 und 4 gezeigt, wobei das Rädchen 84 bis zum Anschlag 82 von Höchstöffnung des Einlassportes 50 gedreht ist, wobei die Steuerstange 60 bei einer offenen Position B' steht. Zwischen der geschlossenen Position A und der offenen Position B' können mehrere Anschläge 82 ausgebildet werden, welche die Öffnung der Steuerstange 60 auf verschiedene offene Zwischenpositionen B begrenzen. Die offene Position B' ist besonders zweckmäßig für die maximale Wasser-Zuführungsdurchflussmenge in die Dampfkammer, wenn der Nutzer die Dampfkammer reinigen will.

Es ist vorgesehen, dass die Lampe 92, immer wenn der Aktuator 74 betätigt ist, beleuchtet ist. Darüber hinaus, insbesondere für die Selbstreinigung der Dampfkammer, und für diesen besonderen Fall, ist eine zusätzliche Warneinrichtung vorgesehen. Wenn das Rädchen 84 beim Anschlag 82 der maximalen offenen Position B' positioniert ist, kann die Warneinrichtung 90 ausgebildet werden, um ein Licht zu emittieren, welches anders als dasjenige, das von der Lampe 92 emittiert wird, ist, d.h. von einer anderen oder glänzenderen Farbe, oder ein akustisches Signal emittieren, welches den Nutzer davor warnt, dass er beim Reinigungsmodus der Dampfkammer ist.

Gut bekannt ist, dass an Bereichen von hartem Wasser eine Kalkschicht (üblicherweise Kalziumkarbonat) sich auf den Innenflächen der Dampfkammer 40 ansammelt. Die Kalkschichten beeinträchtigen die Wärmeübertragung auf die Dampfkammer. Deswegen ist es zweckmäßig, dass es einem Nutzer möglich ist, die Kalkschicht zu entfernen. Vorzugsweise soll der Bügeleisen ein sogenanntes System Reinigungssystem der Dampfkammer. Zu diesem Zweck umfassen bekannte Bügeleisen einen der beweglichen Tropf-Steuerstange 60 parallelen Wasserweg zur Wasserzuführung unmittelbar in die Dampfkammer, ohne an der Stange zu fließen. Normalerweise wird die Selbstreinigung dadurch erzielt, dass eine große Wassermenge in das Innere der Dampfkammer bei niedriger Temperatur eingeführt wird, so dass die Dampfkammer es bei seiner Einführung nicht verdampfen kann und bei einem folgenden Temperaturanstieg der Dampfkammer eine plötzliche Verdampfung stattfindet, mit der der innerhalb der Dampfkammer verkrustete Kalk abgerissen und durch die Auslassöffnungen der Dampfkammer nach außen mitgerissen wird. Mit dieser Konstruktion ist es für den Nutzer möglich, eine große Wassermenge in die Dampfkammer einzuführen, womit er eine Selbstreinigung bei warmen Wänden der Dampfkammer ausführt, damit die große Menge an kaltem Wasser zu einer Art von Temperaturschock-Effekt an den Wänden führt, welcher den Bruch der Kalkschichten ergibt, und diese in kleinen Partikeln zerbrechen, die nachträglich durch die Dampf-Auslassports der Dampfkammer austreten können. Diese Reinigungstätigkeit kann mehrmals wiederholt werden, weshalb die erneute Aufwärmung der Dampfkammer notwending ist, da wegen der Einführung einer großen Menge an kaltem Wasser in die Dampfkammer eine Temperaturabfall der Wand der Dampfkammer hervorgerufen wird.

Daher wird die Warneinrichtung 90 derart ausgebildet sein, dass, wenn die Temperatur der Dampfkammer 40 nicht geeignet ist, weil sie zu hoch ist, sie ein Signal dahingehend emittieren wird, dass gerade Wasser zur Reinigung der Dampfkammer nicht eingeführt werden kann.

### Bezugszeichenliste

- 10: Griff
- 20: Bügeleisenkörper
- 22: Sitz
- 30: Wassertank
- 40: Dampfkammer
- 42: Heizelement
- 44: Sohle
- 50: Einlassport
- 60: bewegbare Steuerstange
- 62: Stopfen
- 64: Ring
- 66: Kopf
- 70: Stange-Regeleinrichtung
- 72: elastisches Element
- 74: Aktuator
- 75: Taste
- 76: Betätigungswelle
- 78: Hebearm
- A: geschlossene Position
- B, B': offene Position
- 80: Begrenzungseinrichtung
- 82: Anschlag
- 84: Rädchen
- 86: Rädchen-Achse
- 90: Warneinrichtung
- 92: Lampe
- 94: Schalter

## Patentansprüche

1. Dampfbügeleisen, umfassend
- einen Wassertank (30), der durch einen Einlassport (50) an eine Dampfkammer (40) hydraulisch anschließbar ist,
- eine bewegbare Steuerstange (60) zum Einstellen der Wassermenge, die vom Wassertank (30) durch den Einlassport (50) in die Dampfkammer (40) fließt, und
- eine durch einen Nutzer betätigbare Stange-Regeleinrichtung (70), **dadurch gekennzeichnet, dass**
- die Stange-Regeleinrichtung (70)
- ein elastisches Element (72), welches die bewegbare Steuerstange (60) in eine geschlossene Position (A) schiebt, wobei der Wasserdurchfluss durch den Einlassport (50) gesperrt wird, und
- einen vom Nutzer betätigbaren Aktuator (74), um die bewegbare Steuerstange (60) in eine offene Position (B, B') zu bewegen, welche den Wasserdurchfluss vom Wassertank (30) durch den Einlassport (50) in die Dampfkammer (40) erlaubt, und sie in der offenen Position (B, B') zu halten, während der Aktuator vom Nutzer betätigt wird,
hat.

2. Dampfbügeleisen nach Anspruch 1, **dadurch gekennzeichnet, dass** dieser auch einen mit dem Bügeleisenkörper (20) verbundenen Griff (10) umfasst, und dass der Aktuator (74) am Griff angeordnet ist.

3. Dampfbügeleisen nach Anspruch 2, **dadurch gekennzeichnet, dass** sich der Griff an einer Frontzone des Bügeleisens an den Bügeleisenkörper anschließt, und der Aktuator (74) am Teil des Griffes (10), der dem Bügeleisenkörper gegenübersteht, angeordnet ist.

4. Dampfbügeleisen nach einem der vorhergehenden Ansprüche, **dadurch gekennzeichnet, dass** der Aktuator (74) als ein Abzugsknopf ausgebildet ist.

5. Dampfbügeleisen nach einem der vorhergehenden Ansprüche, **dadurch gekennzeichnet, dass** die Stange-Regeleinrichtung (70) außerdem eine Begrenzungzeinrichtung (80) hat, um die Bewegung der Steuerstange (60) zu begrenzen.

6. Dampfbügeleisen nach Anspruch 5, **dadurch gekennzeichnet, dass** die Begrenzungseinrichtung (80) die Längsverschiebung der Steuerstange (60) zur offenen Position (B, B') begrenzt.

7. Dampfbügeleisen nach Anspruch 6, **dadurch gekennzeichnet, dass** die Begrenzungseinrichtung (80) ein Rädchen (84) hat, welches mit mindestens einem von der Steuerstange (60) kontaktierbaren Anschlag (82) durch den Nutzer drehbar ist.

8. Dampfbügeleisen nach einem der vorhergehenden Ansprüche, **dadurch gekennzeichnet, dass** die Stange-Regeleinrichtung (70) eine beim Betätigen des Aktuators (74) aktivierbare Warneinrichtung (90) hat.

9. Dampfbügeleisen nach Anspruch 8, **dadurch gekennzeichnet, dass** die Warneinrichtung (90) ein Lichtsignal emittiert.

10. Dampfbügeleisen nach einem der vorhergehenden Ansprüche, **dadurch gekennzeichnet, dass** die Stange-Regeleinrichtung (70) eine Sperrvorrichtung zur Positionsfixierung der Steuerstange (60) in einer offenen Position (B, B') hat, ohne die Notwendigkeit, dass der Aktuator (74) gedrückt gahalten wird.

## Claims

1. Steam iron, comprising
- a water tank (30), which is hydraulically closable by an inlet port (50) at a steam chamber (40),
- a movable control rod (60) for setting the water quantity which flows from the water tank (30) through the inlet port (50) into the steam chamber (40) and
- a rod regulating device (70) actuable by a user,
**characterised in that**
- the rod regulating device (70) has
- a resilient element (72) which pushes the movable control rod (60) into a closed position (A), wherein the water throughflow through the inlet port (50) is blocked, and
- an actuator (74) actuable by the user in order to move the movable control rod (60) into an open position (B, B'), which allows the water throughflow from the water tank (30) through the inlet port (50) into the steam chamber (40), and to keep it in the open position (B, B') while the actuator is actuated by the user.

2. Steam iron according to claim 1, **characterised in that** this also comprises a handle (10) connected with the iron body (20) and that the actuator (74) is arranged at the handle.

3. Steam iron according to claim 2, **characterised in that** the handle is connected with the iron body at a front zone of the iron and the actuator (74) is arranged at the part of the handle (10) opposite the iron body.

4. Steam iron according to any one of the preceding claims, **characterised in that** the actuator (74) is constructed as a trigger button.

5. Steam iron according to any one of the preceding claims, **characterised in that** the rod regulating device (70) additionally has a limiter device (80) in order to limit the movement of the control rod (60).

6. Steam iron according to claim 5, **characterised in that** the limiter device (80) limits the longitudinal displacement of the control rod (60) towards the open position (B, B').

7. Steam iron according to claim 6, **characterised in that** the limiter device (80) has a small wheel (84) which is rotatable by the user by at least one abutment (82) contactable by the control rod (60).

8. Steam iron according to any one of the preceding claims, **characterised in that** the rod regulating device (70) has a warning device (90) activatable on actuation of the actuator (74).

9. Steam iron according to claim 8, **characterised in that** the warning device (90) emits an optical signal.

10. Steam iron according to any one of the preceding claims, **characterised in that** the rod regulating device (70) has a blocking device for positional fixing of the control rod (60) in an open position (B, B') without the need for the actuator (74) to be kept pressed.

## Revendications

1. Fer à repasser à vapeur comprenant
- un réservoir d'eau (30) qui peut être relié hydrauliquement à une chambre de vapeur (40) au moyen d'un port d'entrée (50),
- une tige de commande mobile (60) destinée à régler la quantité d'eau qui circule du réservoir d'eau (30) dans la chambre de vapeur (40) à travers le port d'entrée (50), et
- un dispositif de réglage de tige (70) actionnable par un utilisateur,
**caractérisé en ce que**
- le dispositif de réglage de tige (70)
- a un élément élastique (72) lequel pousse la tige de commande mobile (60) en une position fermée (A), le débit d'eau à travers le port d'entrée (50) étant bloqué, et
- un actuateur (74) actionnable par l'utilisateur afin de déplacer la tige de commande mobile (60) en une position ouverte (B, B'), laquelle permet le débit d'eau du réservoir d'eau (30) dans la chambre de vapeur (40) à travers le port d'entrée (50), et de la maintenir dans la position ouverte (B, B') pendant que l'actuateur est actionné par l'utilisateur.

2. Fer à repasser à vapeur selon la revendication 1, **caractérisé en ce que** celui-ci comprend aussi une poignée (10) reliée au corps (20) du fer à repasser, et **en ce que** l'actuateur (74) est disposé sur la poignée.

3. Fer à repasser à vapeur selon la revendication 2, **caractérisé en ce que** la poignée se raccorde au corps du fer à repasser sur une zone frontale du fer à repasser, et **en ce que** l'actuateur (74) est disposé sur la partie de la poignée (10) qui se trouve à l'opposé du corps du fer à repasser.

4. Fer à repasser à vapeur selon l'une quelconque des revendications précédentes, **caractérisé en ce que** l'actuateur (74) est réalisé en tant que bouton de décharge.

5. Fer à repasser à vapeur selon l'une quelconque des revendications précédentes, **caractérisé en ce que** le dispositif de réglage de tige (70) a en outre un dispositif de limitation (80) afin de limiter le mouvement de la tige de commande (60).

6. Fer à repasser à vapeur selon la revendication 5, **caractérisé en ce que** le dispositif de limitation (80) limite le déplacement longitudinal de la tige de commande (60) vers la position ouverte (B, B').

7. Fer à repasser à vapeur selon la revendication 6, **caractérisé en ce que** le dispositif de limitation (80) a une molette (84) laquelle, avec au moins une butée (82) pouvant être mise en contact par la tige de commande (60), peut être tournée par l'utilisateur.

8. Fer à repasser à vapeur selon l'une quelconque des revendications précédentes, **caractérisé en ce que** le dispositif de réglage de tige (70) a un dispositif d'avertissement (90) activable lors de l'actionnement de l'actuateur (74).

9. Fer à repasser à vapeur selon la revendication 8, **caractérisé en ce que** le dispositif d'avertissement (90) émet un signal lumineux.

10. Fer à repasser à vapeur selon l'une quelconque des revendications précédentes, **caractérisé en ce que** le dispositif de réglage de tige (70) a un dispositif de blocage pour la fixation de position de la tige de commande (60) dans une position ouverte (B, B') sans la nécessité que l'actuateur (74) soit maintenu en position enfoncée.
